# FASCICULE DE BREVET EUROPEEN

(11) **EP 0 069 633 B1**
(45) Date de publication et mention de la délivrance du brevet: **16.04.1986**
(21) Numéro de dépôt: 82401162.1
(22) Date de dépôt: 24.06.1982
(51) Int. Cl.: B01F 13/02

(54) **Procédé et silo d'homogénéisation de matières pulvérulentes**
Verfahren und Silo zur Homogenisierung von pulverförmigen Stoffen
Process and silo for the homogenization of pulverulent materials

(30) Priorité: 06.07.1981 FR 8113218
(43) Date de publication de la demande: 12.01.1983
(73) Titulaire: DENIS-SERTAC Société Anonyme, F-60400 Noyon (FR)
(72) Inventeur: Cottignies, Charles-Hubert, F-91370 Verrieres Le Buisson (FR)
(74) Mandataire: Fontanié, Etienne

## Description

La présente invention concerne l'homogénéisation de matières pulvérulentes contenues dans un silo par injection d'air au moyen d'aérateurs placés sur le fond du silo.

Selon les procédés connus, le fond du silo est divisé en plusieurs zones et on injecte dans l'une des zones un débit d'air par unité de surface élevé, pour fluidiser la matière située au-dessus de cette zone, et dans les autres zones un débit d'air par unité de surface beaucoup plus faible de façon que la matière au-dessus de ces zones soit simplement aérée. Dans la zone où la matière est fluidisée, elle se dilate et déborde dans le haut du silo sur la matière des zones voisines dont la faible aération est suffisante pour permettre le glissement, dans le bas du silo, vers la zone à fort débit d'air. Il se produit donc un mouvement ascendant des couches horizontales de matière au-dessus des zones à fort débit d'air et un mouvement descendant au-dessus des autres zones. De plus, au-dessus de la zone à fort débit d'air, la matière fluidisée est soumise à une forte turbulence qui provoque une distorsion et un mélange des couches horizontales entre elles.

Le fond du silo est généralement divisé en plusieurs secteurs égaux dont un seul est alimenté avec un débit d'air élevé, tous les autres étant alimentés à faible débit, et ceci avec une permutation circulaire assurant successivement la fluidisation de la matière au-dessus de chaque secteur.

Cette permutation régulière des fonctions des secteurs risque de provoquer de simples va-et- vient verticaux des couches de matière, sans mélange des couches entre elles, ce qui est contraire au but recherché.

Par ailleurs, cette solution oblige à équiper tous les secteurs du fond du silo d'aérateurs capables de fournir les débits d'air élevés nécessaires pour assurer la fluidisation intensive de la matière.

On connaît aussi (FR-A-2 126 307) un silo dont le fond comprend une zone centrale fortement ventilée et une zone annulaire divisée en secteurs circulaires plus faiblement ventilés. Compte-tenu du fait que toute la zone centrale est fortement ventilée en permanence, les matières mises en mouvement ascendant au-dessus de cette zone vont nécessairement se répartir sur toute la section du silo à sa partie supérieure et, comme à chaque instant seulement deux secteurs sont ventilés et autorisent un mouvement descendant des matières, une grande partie des matières arrivées dans le haut du silo se déposera sur des secteurs non ventilés et ne sera pas soumise à l'homogénéisation.

Dans le document FR-A-1 325 873, il est par ailleurs prévu de diviser le fond du silo en une bande médiane fortement ventilée et deux zones latérales plus faiblement ventilées.

Le but de la présente invention est de réduire le coût et la consommation d'énergie de la centrale d'air comprimé alimentant le silo et de réduire les inconvénients inhérents aux systèmes à permutation circulaire.

Le procédé d'homogénéisation objet de l'invention applicable aux silos dont le fond est divisé en une zone médiane et deux zones latérales, le débit d'air par unité de surface injecté à travers la zone médiane étant supérieur à celui injecté à travers les zones latérales, caractérisé en ce que la zone médiane est divisée sur sa longueur en plusieurs parties et à chaque instant on n'alimente en air comprimé que les aérateurs prévus sur une seule zone desdites parties de la zone médiane et sur les parties adjacentes des deux zones latérales.

Etant donné qu'à chaque instant seule une partie de la masse totale de matière est aérée ou fluidisée, le débit d'air nécessaire est beaucoup plus faible qu'avec les procédés connus et, par conséquent, le coût et la consommation de la centrale d'air comprimé s'en trouvent réduits.

Pour la mise en oeuvre de ce procédé, on utilise un silo dont le fond est divisé en segments par des lignes s'étendant d'un bord à l'autre du silo, dans des plans verticaux parallèles, chaque segment étant lui-même divisé en une zone médiane et deux zones latérales, et qui comporte dans les zones médianes des aérateurs qui sont capables de fournir un débit d'air, rapporté à l'unité de surface du fond, nettement supérieur à celui que sont capables de fournir, sous la même pression d'air, les aérateurs équipant les zones latérales.

Les aérateurs équipant chaque zone médiane sont reliés à l'ouïe de refoulement d'un premier compresseur ou surpresseur par une tuyauterie sur laquelle est placée une vanne permettant d'isoler ou d'alimenter en air comprimé chaque zone médiane individuellement. De même, les aérateurs équipant les zones latérales de chaque segment sont reliés à l'ouïe de refoulement d'un second compresseur ou surpresseur par une tuyauterie sur laquelle est placée une vanne permettant d'isoler ou d'alimenter en air comprimé les zones latérales de chaque segment individuellement.

Une sortie centrale ou latérale est prévue dans le.fond du silo pour l'extraction de la matière. Un tunnel aboutissant à cette sortie et disposé diamétralement et transversalement aux segments est prévu sur le fond de silo ; il communique par des ouvertures latérales avec l'intérieur du silo et son sol est recouvert d'aéroglissières inclinées vers la sortie. Le fond du silo est incliné vers le tunnel.

D'autres caractéristiques de l'invention apparaîtront à la lecture de la description qui suit et se réfère aux dessins l'accompagnant qui montrent, à titre d'exemple non limitatif, un mode de réalisation de l'invention et sur lesquels :
La figure 1 est une vue en plan du fond du silo montrant la disposition des aérateurs et des circuits d'air.
La figure 2 est une vue en coupe à plus grande échelle de la partie inférieure du silo, la coupe étant faite suivant un plan vertical proche de l'axe du tunnel d'évacuation et parallèle à celui-ci.
La figure 3 est une coupe transversale, à une autre échelle, du tunnel d'évacuation et d'une partie du fond du silo.
Les figures 4, 5 et 6 sont des représentations schématiques du silo illustrant trois phases de fonctionnement.

Le silo représenté partiellement sur les dessins comporte, de façon classique, une paroi cylindrique 10, à axe vertical, un fond 12 et un plafond ; une ouverture de sortie latérale 16 est prévue à sa base.

Le fond du silo a la forme d'un dièdre dont l'arête fictive est disposée dans le plan diamétral contenant l'axe de l'ouverture de sortie 16 et est inclinée vers cette ouverture pour faciliter l'extraction des matières.

Le fond du silo est divisé dans cet exemple en trois segments A, B et C dont les frontières, représentées par les lignes en traits mixtes 18 et 20 sur la figure 1, sont situées à l'intersection de deux plans fictifs, verticaux et parallèles entre eux, et de la surface du fond.

Chaque segment A, B et C est lui-même divisé en une zone médiane A₁, B₁ et Ci et deux zones latérales A₂, B₂ et C₂ dont les frontières sont parallèles à l'arête du dièdre formé par le fond du silo et situées à égales distances de celles-ci. Ces différentes zones sont équipées d'aérateurs qui sont constituées par des tubes plats à section rectangulaire dont la face supérieure est réalisée en un matériau poreux.

Les aérateurs 22 équipant les zones Aᵢ, Bᵢ et Ci sont disposés parallèlement à l'arête du dièdre formé par le fond du silo alors que les aérateurs 24 équipant les zones A₂, B₂ et C₂ sont disposés perpendiculairement à cette arête. Les aérateurs 22 sont plus larges et plus rapprochés les uns des autres que les aérateurs 24, de sorte que le débit d'air que l'on peut injecter par unité de surface du fond dans les zones Aᵢ, Bᵢ et C₁ est nettement supérieur à celui que l'on peut injecter dans les zones A₂, B₂ et C₂, sous une même pression, de façon à pouvoir réaliser une fluidisation intensive de la matière au-dessus des zones médianes et une simple aération au-dessus des zones latérales. A titre d'exemple, le rapport de la surface des aérateurs à la surface du fond est d'environ 0,5 dans les zones médianes et d'environ 0,2 dans les zones latérales.

Tous les aérateurs équipant chaque zone sont reliés à une tuyauterie d'alimentation commune. Les trois tuyauteries Ta, Tb et Tc alimentant les zones médianes A_{1'} B₁ et Ci sont reliées à un compresseur 26 à travers des électrovannes 28a, 28b et 28c. Les trois tuyauteries T'a, T'b et T'c alimentant les zones latérales A₂, B₂ et C₂ sont reliées à un second compresseur 30 à travers des électrovannes 32a, 32b et 32c.

Sur chacune des figures 4, 5 et 6, on n'a représenté que les tuyauteries d'alimentation des zones en service pendant la phase considérée.

Un tunnel d'évacuation 34 est prévu sur le fond 12 du silo, le long de l'arête du dièdre qu'il forme. Ce tunnel, qui aboutit à l'ouverture de sortie 16, comporte sur ses deux côtés et sur toute sa longueur des ouvertures latérales 36 assurant la communication avec l'intérieur du silo. Le sol du tunnel est équipé d'aéroglissières 38 alimentées en air comprimé par un surpresseur 40. En variante, le silo pourrait comporter une sortie centrale, le tunnel étant alors à double pente et incliné des bords vers le centre du silo.

Le principe de fonctionnement du silo va maintenant être décrit en se référant aux figures 4, 5 et 6. Dans une première phase (figure 4) seuls les aérateurs équipant le segment A sont alimentés en air comprimé, les électro-vannes 28a et 32a correspondantes étant ouvertes alors que les autres vannes sont fermées. Les aérateurs de la zone centrale fournissant un débit d'air par unité de surface élevée la matière située au-dessus de cette zone est fortement fluidisée ; elle se dilate et déborde à la partie supérieure du silo sur la matière recouvrant les zones latérales A₂. Simultanément, la matière se trouvant dans la partie inférieure du silo, au-dessus des zones latérales A₂ glisse sur le fond incliné du silo vers la zone A_{1'} ce déplacement étant rendu possible par l'aération créée par l'air injecté dans ces zones, à faible débit. A titre d'exemple, le débit d'air par m² de surface du fond du silo injecté dans la zone A₁ est de l'ordre de 30 I/s et dans les zones A₂ de 6 I/s. Il se produit donc un mouvement de la matière suivant les flèches de la figure 4 qui assure une bonne homogénéisation dans le volume partiel du silo surmontant le segment A.

Au bout d'un temps prédéterminé, une minuterie ferme les vannes 28a et 32a et ouvre les vannes 28b et 32b, les vannes 28c et 32c restant fermées. La matière située au-dessus du segment B est alors mise en mouvement, comme indiqué par les flèches de la figure 5, grâce à une fluidisation intense au-dessus de la zone médiane Bᵢ et une aération réduite au-dessus des zones latérales B₂.

La minuterie commande ensuite la fermeture des vannes 28b et 32b et l'ouverture des vannes 28c et 32c, pour homogénéiser de la même façon la matière au-dessus du segment C (figure 6). Ces trois phases peuvent être répétées aussi souvent que nécessaire pour obtenir la qualité souhaitée du mélange pour la matière contenue dans le silo.

Pour extraire la matière du silo, on alimente les aéroglissières 38 en air comprimé ce qui permet à la matière qui pénètre dans le tunnel 34 à travers les ouvertures latérales 36 de s'écouler à l'état fluidisé jusqu'à l'ouverture de sortie 16. L'extraction peut être continue ou discontinue.

Il est évident que la forme et le nombre des segments du mode de réalisation décrit ne sont pas limitatifs et qu'ils dépendent, en particulier, de la forme et des dimensions du silo.

## Revendications

1. Procédé d'homogénéisation d'une matière pulvérulente contenue dans un silo par injection d'air au moyen d'aérateurs placés sur le fond du silo qui est divisé en une zone médiane et deux zones latérales, le débit d'air par unité de surface injecté à travers la zone médiane étant supérieur à celui injecté à travers les zones latérales, caractérisé en ce que la zone médiane est divisée sur sa longueur en plusieurs parties (Aᵢ, B_{1'} C₁) et à chaque instant on n'alimente en air comprimé que les aérateurs prévus sur une seule zone (A₁ ou B₁ ou C₁) desdites parties de la zone médiane et sur les parties adjacentes (A₂ ou B₂ ou C₂ respectivement) des deux zones latérales.

2. Silo pour l'homogénéisation d'une matière pulvérulente dont le fond est divisé en une zone médiane et deux zones latérales, la zone médiane étant équipée d'aérateurs capables de fournir un débit d'air, rapporté à l'unité de surface du fond du silo, supérieur à celui que sont capables de fournir, sous la même pression d'alimentation, les aérateurs équipant les zones latérales, caractérisé en ce que le fond du silo est divisé en segments (A, B, C) par des lignes (18, 20) s'étendant d'un bord à l'autre du silo dans des plans verticaux parallèles de telle sorte que chaque segment comporte une zone médiane (Aᵢ, Bᵢ, C₁) et deux zones latérales (A₂, B₂, C₂), en ce que les aérateurs équipant chaque zone médiane des segments sont reliés à l'ouïe de refoulement d'un premier compresseur ou surpresseur (26) par une tuyauterie (Tₐ, T_{b}, T_{c}) sur laquelle est placée une vanne (28a, 28b, 28c) permettant d'isoler ou d'alimenter en air comprimé chaque zone médiane individuellement, et en ce que les aérateurs équipant les zones latérales (A₂, B₂, C₂ de chaque segment sont reliés à l'ouïe de refoulement d'un second compresseur ou surpresseur (30) par une tuyauterie (T'a, T'b, T'c) sur laquelle est placée une vanne (32a, 32b, 32c) permettant d'isoler ou d'alimenter en air comprimé les zones latérales de chaque segment individuellement.

3. Silo selon la revendication 2, caractérisé en ce qu'il comporte sur son fond un tunnel d'évacuation (34) disposé transversalement aux- dits segments (A, B, C) et aboutissant à une ouverture de sortie (16) prévue au fond du silo, ce tunnel étant muni sur ses deux côtés d'ouvertures latérales (36) établissant une communication avec l'intérieur du silo, et des aéroglissières (38) placées à l'intérieur du tunnel pour permettre l'écoulement de la matière vers l'ouverture de sortie, celle-ci pouvant être centrale ou latérale.

## Claims

1. Process for the homogenization of a pulverulent material contained in a silo by injection of air through aeration units mounted on the silo bottom which is divided into one median zone and two lateral zones, the volume of air per unit area injected through the median zone being greater than that injected through lateral zones, characterized in that the median zone is divided over its length into several parts (A₁, B_{1'} C₁) and at any moment compressed air is supplied only to the aeration units provided in a single one (A₁ or B₁ or C₁) of the aforesaid parts of the median zone and into the contiguous sectors (A₂ or B₂ or C₂ respectively) of the lateral zones.

2. Silo for the homogenization of a pulverulent material, the bottom of which is divided into one median zone and two lateral zones, the median zone being equipped with aeration units capable of delivering a volume of air, referred to the unit area of the bottom of the silo, of greater amount than that which are capable of delivering, under the same supply pressure, the aeration units, which equip the lateral zones, characterized in that the silo bottom is divided into segments (A, B, C) through lines (18, 20) extending from one edge of the silo to the opposite one in vertical parallel planes so that each segment includes one median zone (Aᵢ, B₁, C₁) and two lateral zones (A₂, B₂, C₂, in that the aeration units which equip each median zone of the segments are connected to the outlet port of a first compressor or booster (26) by a pipe (Ta, Tb, Tc) provided with a valve (28a, 28b, 28c) which allows to isolate or to supply with compressed air each median zone separately and in that the aeration units which equip the lateral zones (A₂, B₂, C₂) of each segment are connected to the outlet port of a second compressor or booster (30) by a pipe (T'a, T'b, T'c) provided with a valve (32a, 32b, 32c) which allows to isolate or to supply with compressed air the lateral zones of each segment separately.

3. Silo according to claim 2, characterized in that it includes on its bottom a discharge tunnel (34) arranged crosswise in regard to the aforesaid segments (A, B, C) and which ends at an output opening (16) provided in the silo bottom, this tunnel being provided on its both sides with lateral apertures (36) which allow communication with the inside of the silo, and air slides (38) arranged inside the tunnel so as to allow the outflow of the material towards the output opening, which may be located either centrally or on the side.

## Patentansprüche

1. Verfahren zur Homogenisierung eines in einem Silo enthaltenen Stoffes durch Lufteinblasung mittels Lüfter, die am in eine mittlere und zwei seitliche Zonen geteilten Siloboden angeordnet sind, wobei die pro Flächeneinheit durch die mittlere Zone eingeblasene Luftmenge grösser ist als die durch die seitlichen Zonen eingeblasene Luftmenge, dadurch gekennzeichnet, dass die mittlere Zone über ihre Länge in mehrere Teile (A₁, B₂, C₁) geteilt ist, und dass zu jeder Zeit nur die für einen einzigen (A₁ oder B₁ oder C₁) dieser Teile der mittleren Zone und für die angrenzenden Teile (A₂ bzw. B₂ bzw. C₂ der beiden seitlichen Zonen vorgesehenen Lüfter mit Druckluft versorgt werden.

2. Silo zur Homogenisierung eines pulverförmigen Stoffes, dessen Boden in eine mittlere und zwei seitliche Zonen geteilt ist, wobei die mittlere Zone mit Lüftern ausgerüstet ist, die, bezogen auf die Flächeneinheit des Silobodens, beim gleichen Versorgungsdruck eine grössere Luftmenge liefern können als die in den seitlichen Zonen angeordneten Lüfter, dadurch gekennzeichnet, dass der Siloboden in Abschnitte (A, B, C) durch Linien (18, 20) geteilt ist, die sich von einem Silorand zum anderen in parallelen Vertikalebenen erstrecken, so dass jeder Abschnitt eine mittlere (A₁, Bᵢ, C₁) und zwei seitliche Zonen (A₂, B₂, C0 aufweist, dass die für jede mittlere Zone der Abschnitte vorgesehenen Lüfter mit der Drucköffnung eines ersten Verdichters oder Nachschaltverdichters (26) durch eine Leitung (Ta, Tb, Tc) verbunden sind, in der ein Ventil (28a, 28b, 28c) angeordnet ist, wobei jede mittlere Zone jeweils isoliert oder mit Druckluft versorgt werden kann, und dass die in den seitlichen Zonen (A₂, B_{Z}, -C₂) jedes Abschnitts befindlichen Lüfter mit der Drucköffnung eines zweiten Verdichters oder Nachschaltverdichters (30) durch eine Leitung (T'a, T'b, T'c) verbunden sind, in der ein Ventil (32a, 32b, 32c) angeordnet ist, wobei die seitlichen Zonen jedes Abschnitts jeweils isoliert oder mit Druckluft versorgt werden können.

3. Silo nach Anspruch 2, dadurch gekennzeichnet, dass er am Boden mit einem Entleerungstunnel (34) versehen ist, der quer zu den Abschnitten (A, B, C) angeordnet ist, und zu einer im Siloboden vorgesehenen Austrittsöffnung (16) führt, wobei dieser Tunnel auf seinen beiden Seiten mit seitlichen Öffnungen (36) versehen ist, die eine Verbindung mit dem Siloinneren herstellen, sowie mit im Tunnelinneren befindlichen Luftführungen (38) zum Stoffabfluss zu der Austrittsöffnung, wobei diese eine mittlere oder eine seitliche Öffnung sein kann.
